# EUROPÄISCHE PATENTANMELDUNG

(11) **EP 4 696 845 A1**
(43) Veröffentlichungstag der Anmeldung: **18.02.2026**
(21) Anmeldenummer: 24194539.3
(22) Anmeldetag: 14.08.2024
(51) Int. Cl.: E03C 1/084, E03C 1/086, E03C 1/04, B05B 1/02

(54) **SANITÄRES EINSETZTEIL**

(71) Anmelder: Neoperl GmbH, 79379 Müllheim (DE)
(72) Erfinder: Birmelin, David, 79379 Müllheim (DE); Horoba, Sascha, 79288 Gottenheim (DE)
(74) Vertreter: Mertzlufft-Paufler, Cornelius

(57) **Zusammenfassung**

Es wird ein sanitäres Einsetzteil (1) vorgeschlagen, insbesondere ein Strahlregler (2), umfassend ein Gewinde (3), eine Außenseite (4), einen Innenraum (5), eine Wandung (6), wobei die Wandung (6) wenigstens eine Belüftungsöffnung (7) hat, wobei die Belüftungsöffnung (7) die Außenseite (4) mit dem Innenraum (5) verbindet, eine Abströmseite (8), wobei das sanitäre Einsetzteil (1) wenigstens einen Belüftungsweg (11) aufweist, wobei der Belüftungsweg (11) die Abströmseite (8) und die Belüftungsöffnung (7) verbindet, dadurch gekennzeichnet, dass der Belüftungsweg (11) an der Außenseite (4) des sanitären Einsetzteils (1) zumindest abschnittsweise in einem von dem Gewinde (3) eingenommenen Axialbereich (12) verläuft

## Beschreibung

Die Erfindung betrifft eine sanitäres Einsetzteil umfassend ein Gewinde, eine Außenseite, einen Innenraum, eine Wandung, wobei die Wandung wenigstens eine Belüftungsöffnung hat, wobei die Belüftungsöffnung die Außenseite mit dem Innenraum verbindet, eine Abströmseite, wobei das sanitäre Einsetzteil wenigstens einen Belüftungsweg aufweist, wobei der Belüftungsweg die Abströmseite und die Belüftungsöffnung verbindet. Das sanitäre Einsetzteil kann insbesondere ein Strahlregler sein.

Aufgabe der Erfindung ist es sanitäre Einsetzteile zu verbessern.

Zur Lösung der genannten Aufgabe sind erfindungsgemäß die Merkmale des Anspruchs 1 vorgesehen. Insbesondere wird somit bei einem sanitären Einsetzteil der eingangs beschriebenen Art vorgeschlagen, dass der Belüftungsweg an der Außenseite des sanitären Einsetzteils zumindest abschnittsweise in einem von dem Gewinde eingenommenen Axialbereich verläuft. Hierdurch kann beispielsweise erreichbar sein, dass Luft von der Abströmseite entlang des Belüftungswegs in den Innenraum des sanitären Einsetzteils gelangt und dort zum Mischen von Wasser oder einem anderen Fluid zur Verfügung steht. Der Belüftungsweg an der Außenseite kann vorteilhaft mehr Raum im Innenraum des sanitären Einsetzteils schaffen, so dass ein Strahl mit größerem Durchmesser geschaffen werden kann, im Vergleich zu sanitären Einsetzteilen, bei denen der Belüftungsweg innen verläuft. Der Belüftungsweg kann Gewindegänge des Gewindes unterbrechen, so dass eine direkte Verbindung für Luft von der Abströmseite zur Belüftungsöffnung entlang eines Belüftungswegs möglich ist. Das Gewinde des sanitären Einsetzteils kann zum Einschrauben in eine Sanitärarmatur geeignet sein. Die Außenseite des sanitären Einsetzteils bezeichnet die Seite, an der das Gewinde angeordnet ist. Der Innenraum des sanitären Einsetzteils umfasst den Raum im Innern des sanitären Einsetzteils. Die Wandung begrenzt das sanitäre Einsetzteil in radiale Richtung und trennt den Innenraum von einem Außenraum. Die Belüftungsöffnung erlaubt einen Fluidfluss, beispielsweise Luft, von außen in den Innenraum des sanitären Einsetzteils. Die Luft kann entlang des Belüftungswegs an der Außenseite durch die Belüftungsöffnung in den Innenraum des Strahlreglers fließen. Die Abströmseite kann beispielsweise als die Seite des sanitären Einsetzteils, aus der Wasser ausfließen kann, wobei die Strömungsrichtung zu beachten ist, charakterisierbar sein. Die Strömungsrichtung im sanitären Einsetzteil verläuft beispielsweise von einem Vorsatzsieb zu einem Strahlzerleger.

Das Gewinde des sanitären Einsetzteils kann in Axialbereichen abschnittsweise von dem Belüftungsweg unterbrochen werden.

Bei einer vorteilhaften Ausgestaltung kann vorgesehen sein, dass die Belüftungsöffnung radial orientiert ist. Hierdurch kann beispielsweise eine Verbindung von Innenraum und Außenseite des sanitären Einsetzteils erreichbar sein.

Bei einer vorteilhaften Ausgestaltung kann vorgesehen sein, dass der Belüftungsweg zumindest teilweise im Gewinde verläuft. Hierdurch kann beispielsweise erreichbar sein, dass die Luft zur Belüftung eines Wasserstrahls im Gewinde geführt werden kann und keine Unterbrechung des Gewindes notwendig ist.

Bei einer vorteilhaften Ausgestaltung kann vorgesehen sein, dass der Belüftungsweg nach außen offen ausgebildet ist. Hierdurch kann beispielsweise erreichbar sein, dass der Belüftungsweg nicht überdeckt ist und somit ausreichend Raum für eine Luftströmung ist.

Bei einer vorteilhaften Ausgestaltung kann vorgesehen sein, dass der Belüftungsweg eine Breite hat, die an der engsten Stelle nicht kleiner als eine Breite der Belüftungsöffnung ist. Die Breite meint hier die in Umfangsrichtung gemessene Breite. Hierdurch kann beispielsweise erreichbar sein, dass die Luftströmung vorteilhaft ungehindert entlang des Belüftungswegs fließen kann, ohne an einer Verengung verlangsamt zu werden. Die Breite und/oder Tiefe des Belüftungswegs kann/können auch so breit bemessen sein, dass keine Kapillarwirkung an dem Belüftungsweg auftritt. Dies hat den Vorteil, dass kein Wasser in den Belüftungsweg gesaugt wird.

Bei einer vorteilhaften Ausgestaltung kann vorgesehen sein, dass der Belüftungsweg eine Tiefe hat, die größer als eine Höhe eines Gewindegangs des Gewindes ist. Die Tiefe kann hierbei der Abstand von eine Gewindetal zu einem Nutgrund des Belüftungswegs sein. Hierdurch kann vorteilhaft viel Luft durch den Belüftungsweg fließen und eine gewünschte Belüftung des Wasserstrahl sicherstellen. Hierdurch kann ebenfalls vorteilhaft erreichbar sein, dass der Gewindegang des sanitären Einsetzteils eine Doppelfunktion wahrnehmen kann. Der Gewindegang kann somit nämlich zur Befestigung des sanitären Einsetzteils in der Sanitärarmatur geeignet sein und auch einen Belüftungsweg zur Belüftung des sanitären Einsetzteils bereitstellen. Im Gewinde des sanitären Einsetzteils kann somit ein Raum geschaffen werden, der nicht vollständig von einem Gegengewinde der Sanitärarmatur eingenommen wird, sondern zusätzlich Raum für den Belüftungsweg lässt. Höhe und Tiefe beziehen sich auf eine radial gemessene Höhe und Tiefe.

Bei einer vorteilhaften Ausgestaltung kann vorgesehen sein, dass die Belüftungsöffnung zumindest teilweise außerhalb eines von dem Gewinde eingenommenen Axialbereichs angeordnet ist. Hierdurch kann beispielsweise erreichbar sein, dass die Belüftungsöffnung in Strömungsrichtung oberhalb des Gewindes angeordnet sein kann und die Belüftung des Wasserstrahls im Innenraum somit in Strömungsrichtung oberhalb des Gewindes erfolgen kann. Alternativ oder zusätzlich kann vorgesehen sein, dass die Belüftungsöffnung zumindest teilweise innerhalb eines vom dem Gewinde eingenommenen Axialbereichs angeordnet ist. Hierdurch kann beispielsweise erreichbar sein, dass die Belüftungsöffnung auf einer Höhe des Gewindes angeordnet ist und die Belüftung des Wasserstrahls auf dieser Höhe, also an dieser Stelle in einem Strahlweg erfolgen kann.

Bei einer vorteilhaften Ausgestaltung kann vorgesehen sein, dass eine Wandstärke eines die Außenseite bildenden Gehäuseteils durch den Belüftungsweg gegenüber einer Wandstärke des Gehäuseteils außerhalb eines von dem Gewinde eingenommenen Axialbereichs reduziert ist. Hierdurch kann beispielsweise erreichbar sein, dass der Belüftungsweg eine große Tiefe haben kann und entsprechend viel Luft durch ihn hindurch fließen kann. In einem Bereich des Belüftungswegs kann das in der Wandstärke reduzierte Gehäuseteil eine Aufdickung aufweisen um vorteilhaft stabil zu sein.

Bei einer vorteilhaften Ausgestaltung kann vorgesehen sein, dass der Belüftungsweg das Gewinde in einer Richtung längs einer Strömungsrichtung durch das sanitäre Einsetzteil unterbricht. Hierdurch kann beispielsweise erreichbar sein, dass ein direkter Weg von der Abströmseite wo die Luft in den Belüftungsweg eintritt bis zur Belüftungsöffnung geschaffen werden kann. Für eine mögliche Schraubbefestigung des sanitären Einsetzteils in einer Sanitärarmatur ist eine Unterbrechung des Gewindes unschädlich.

Bei einer vorteilhaften Ausgestaltung kann vorgesehen sein, dass der Belüftungsweg wenigstens einen Gewindegang des Gewindes schneidet. Hierdurch kann beispielsweise eine vorteilhafte Luftführung durch das Gewinde erreichbar sein. Durch diese Ausgestaltung kann der Belüftungsweg besonders kurz ausgestaltet werden. Je kürzer der Belüftungsweg ist, desto niedriger ist (bei ansonsten gleicher Geometrie) sein Strömungswiderstand. Dies ist förderlich für die Luftansaugung.

Bei einer vorteilhaften Ausgestaltung kann vorgesehen sein, dass der Belüftungsweg längs eines Gewindegangs des Gewindes ausgebildet ist. Hierdurch kann beispielsweise auf die Unterbrechung des Gewindes verzichtet werden da die Luft längs des Gewindegangs zu der Belüftungsöffnung fließen kann.

Beispielsweise kann der Belüftungsweg hierbei durch den Gewindegang, beispielsweise als (vergrößerter) Raum am Zahngrund oder Gewindetal des Gewindes, ausgebildet sein.

Bei einer vorteilhaften Ausgestaltung kann vorgesehen sein, dass das Gewinde eine Gewindetiefe hat, die tiefer ist als eine Gewindetiefe eines Gegengewindes. Hierdurch kann beispielsweise ein Raum für einen Luftfluss geschaffen werden, da sich das Gewinde und das Gegengewinde gegenseitig nicht vollständig ausfüllen.

Bei einer vorteilhaften Ausgestaltung kann vorgesehen sein, dass der Belüftungskanal in einem Gewindetal des Gewindes verläuft. Hierdurch kann beispielsweise erreichbar sein, dass die Luft im Gewindetal des Gewindes von der Abströmseite, wo die Luft in den Belüftungskanal eintritt, bis zur Belüftungsöffnung, wo die Luft in den Innenraum des sanitären Einsetzteils eintritt, strömen kann. Eine Zahnflanke des Gegengewindes berührt folglich das Gewindetal des Gewindes nicht, so dass im Gewindetal der Belüftungskanal entsteht.

Bei einer vorteilhaften Ausgestaltung kann vorgesehen sein, dass das Einsetzteil außerhalb des wenigstens einen Belüftungswegs eine kreisförmige äußere Kontur in einem größten Querschnitt (bspw. senkrecht zu einer Einsetzrichtung und/oder einer Hauptströmungsrichtung) hat. Dies ermöglicht einen besonders dichten Abschluss zu einer korrespondierenden Aufnahme einer Sanitärarmatur. Ein Eindringen von Wasser zwischen das Einsetzteil und die Armatur ist somit verminderbar oder sogar ganz verhinderbar.

Zur Lösung der eingangs genannten Aufgabe wird erfindungsgemäß ein Verfahren zur Montage und/oder Demontage des zuvor beschriebenen sanitären Einsetzteils vorgeschlagen, wobei wenigstens ein Finger eines Montageteils zum Einbringen eines Drehmoments auf das sanitäre Einsetzteil in den Belüftungsweg eingeführt wird. Hierdurch kann beispielsweise erreichbar sein, dass das sanitäre Einsetzteil einfach und sicher in eine Sanitärarmatur montiert werden kann. Selbstverständlich kann mit dem Verfahren das sanitäre Einsetzteil auch demontiert werden.

Bei einer weiteren vorteilhaften Ausgestaltung des Verfahrens kann vorgesehen sein, dass der wenigstens eine Finger in einem von dem Gewinde eingenommenen Axialbereich eingeführt wird. Hierdurch kann beispielsweise eine Montage und/oder Demontage vereinfacht werden.

Die Erfindung wird nun anhand eines Ausführungsbeispiels näher beschrieben, ist jedoch nicht auf das Ausführungsbeispiel beschränkt. Weitere Ausführungsbeispiele ergeben sich durch Kombination der Merkmale einzelner oder mehrerer Ansprüche untereinander und/oder mit einzelnen oder mehreren Merkmalen des Ausführungsbeispiels.

Es zeigen
- Fig. 1: Ein sanitäres Einsetzteil in perspektivischer Darstellung von einer Zuströmseite,
- Fig. 2: das sanitäre Einsetzteil in perspektivischer Darstellung von einer Abströmseite,
- Fig. 3: das sanitäre Einsetzteil in seitlicher Darstellung,
- Fig. 4: das sanitäre Einsetzteil in perspektivischer Schnittdarstellung,
- Fig. 5: das sanitäre Einsetzteil in seitlicher Schnittdarstellung,
- Fig. 6: das sanitäre Einsetzteil in perspektivischer Darstellung mit leerem Innenraum,
- Fig. 7: das sanitäre Einsetzteil aus Fig. 5 in seitlicher Schnittdarstellung,
- Fig. 8: das sanitäre Einsetzteil in seitlicher Schnittdarstellung von der Zuströmseite,
- Fig. 9: eine Detailansicht aus Fig. 8,
- Fig. 10: ein Schnittdarstellung eines Gewindes des sanitären Einsetzteils aus Fig. 7,
- Fig. 11: eine perspektivische Darstellung eines erfindungsgemäßen sanitären Einsetzteils,
- Fig. 12: eine perspektivischen Schnittdarstellung des sanitären Einsetzteils aus Fig. 11 und
- Fig. 13: eine Schnittdarstellung eines Gewindes des sanitären Einsetzteils aus Fig. 11-12.

Das sanitäre Einsetzteil 1 ist im gezeigten

Ausführungsbeispiel ein Strahlregler 2. Es umfasst ein Gewinde 3, eine Außenseite 4 und einen Innenraum 5. Das sanitäre Einsetzteil 1 umfasst zudem eine Wandung 6, wobei die Wandung 6 zwei Belüftungsöffnungen 7 hat, die die Außenseite 4 mit dem Innenraum 5 des sanitären Einsetzteils 1 verbinden. Eine Abströmseite 8 des sanitären Einsetzteils 1 ist die Seite an der Wasser oder ein anderes Fluid, das sanitäre Einsetzteil 1 im Betrieb verlässt. Der Abströmseite 8 liegt eine Zuströmseite 9 gegenüber. Eine Strömungsrichtung 10 für Wasser verläuft von der Zuströmseite 9 in Richtung der Abströmseite 8. Das sanitäre Einsetzteil 1 weist zwei Belüftungswege 11 auf, wobei diese Belüftungswege 11 die Abströmseite 8 und die Belüftungsöffnungen 7 verbinden. Die Verbindung erlaubt Luft zur Belüftung eines Wasserstrahls im sanitären Einsetzteil 1 entlang der Belüftungswege 11 zu fließen. Die Belüftungswege 11 verlaufen an der Außenseite 4 des sanitären Einsetzteils 1 in einem zumindest abschnittsweise von dem Gewinde 3 eingenommenen Axialbereich 12. Luft kann somit entgegen der Wasser-Strömungsrichtung 10 entlang der Belüftungswege 11 durch die Belüftungsöffnungen 7 in den Innenraum 5 des sanitären Einsetzteils 1 fließen.

Die Belüftungsöffnungen 7 des sanitären Einsetzteils 1 sind radial orientiert. Sie erlauben somit eine Verbindung der Außenseite 4 und dem Innenraum 5.

Der Belüftungsweg 11 kann alternativ oder zusätzlich auch zumindest teilweise im Gewinde 3 verlaufen. Der Belüftungsweg 11 ist nach außen offen ausgebildet und hat eine Breite 13, die an der engsten Stelle nicht kleiner als eine Breite 14 der Belüftungsöffnung 7 ist.

Der Belüftungsweg 11 hat eine Tiefe 15, die größer als eine Höhe 16 eines Gewindegangs 17 des Gewindes 3 ist.

Die Belüftungsöffnungen 7 sind zumindest teilweise außerhalb des vom Gewinde 3 eingenommenen Axialbereichs 12 angeordnet. In einem nicht gezeigten Ausführungsbeispiel sind die Belüftungsöffnungen 7 zumindest teilweise innerhalb des vom Gewinde 3 eingenommenen Axialbereichs 12 angeordnet.

Fig. 9 zeigt wie eine Wandstärke 18 eines die Außenseite 4 bildenden Gehäuseteils 19 durch den Belüftungsweg 11 ist gegenüber einer Wandstärke 20 des Gehäuseteils 21 außerhalb des vom Gewinde 3 eingenommenen Axialbereichs 12 reduziert ist.

Der Belüftungsweg 11 unterbricht das Gewinde 3 in einer Richtung 22 längs einer Strömungsrichtung 10 durch das sanitäre Einsetzteil 1.

Der Belüftungsweg 11 schneidet wenigstens einen Gewindegang 17 des Gewindes 3.

Die Fig. 11-13 zeigen das sanitäre Einsetzteil 1, bei dem der Belüftungsweg 11 längs eines Gewindegangs 17 des Gewindes 3 ausgebildet ist. Die Luft kann bei dem sanitären Einsetzteil 1 aus Fig. 11-13 an der Abströmseite 8 in den Belüftungsweg 11 eintreten und dann entlang des Gewindetals 24 zur Belüftungsöffnung 7 fließen. Die Belüftungsöffnung 7 ist, wie in Fig. 11 und 12 gezeigt ein Loch in der Wandung 6 des sanitären Einsetzteils 1. Die Belüftungsöffnung 7 befindet sich an einem Ende des Gewindes 3.

Das Gewinde 3 hat eine Gewindetiefe 23, die tiefer ist als eine Gewindetiefe eines Gegengewindes.

Fig. 13 zeigt in einer Detailansicht, dass der Belüftungsweg 11 in einem Gewindetal 24 des Gewindes 3 verläuft. Fig. 13 zeigt auch, dass in dem Bereich des Gewindetals 24, wo der Belüftungsweg 11 verläuft, die Wandstärke 18 innerhalb des Axialbereichs 12 im Vergleich zur Wandstärke 20 außerhalb des Axialbereichs 12 reduziert ist.

Zur Montage und/oder Demontage des sanitären Einsetzteils 1 wird wenigstens ein Finger eines Montageteils zum Einbringen eines Drehmoments auf das sanitäre Einsetzteil 1 in den Belüftungsweg 11 eingeführt.

Dabei wird der wenigstens eine Finger bis in einen von dem Gewinde 3 eingenommenen Axialbereich 12 eingeführt (nicht dargestellt).

Das in Fig. 1 dargestellte sanitäre Einsetzteil 1 umfasst einen Dichtring 25, der von einem Vorsatzsieb 26 gehalten wird. Die Strömungsrichtung 10 ist anhand des Pfeils dargestellt. An der Abströmseite 8 des sanitären Einsetzteils 1 weist dieses eine Kronenstruktur 26 auf, wobei die einzelnen Kronenvorsprünge 27 mittels eines umlaufenden Randes 28 miteinander verbunden sind, so dass sich insgesamt außerhalb der Belüftungswege 11 eine kreisförmige Außenkontur in einem maximalen Querschnitt (also bspw. einen Querschnitt mit einem größten Durchmesser und/oder einer größten Querschnittsfläche) ergibt. Dies hat den Vorteil, dass an der Kronenstruktur kein Wasser eindringen kann. An der Abströmseite 8 weist das sanitäre Einsetzteil 1 eine Auslaufstruktur 29 zum Zerlegen eines Wasserstrahls auf.

Fig. 5 zeigt das sanitären Einsetzteil 1 in einer Schnittdarstellung. Die Luft gelangt über die Belüftungswege 11 durch die Belüftungsöffnungen 7 in den Innenraum 5 des sanitären Einsetzteils 1. Die dort ausgebildete Mischstufe 30, schematisch als Rechteck dargestellt, vermischt Luft und Wasser im Innenraum 5 des sanitären Einsetzteils 1.

Der in Fig. 8 gezeigte Schnitt durch das sanitäre Einsetzteil 1 zeigt, dass in diesem Ausführungsbeispiel, die Wandstärke 18 des Gehäuseteils 19, welches den Belüftungsweg 11 bildet, im Vergleich zu der Wandstärke 20 des Gehäuseteils 21, reduziert ist. Die Wandstärke 18 ist, um Stabilität zu gewährleisten im Bereich des Belüftungswegs 11 zum Innenraum 5 hin aufgedickt. Diese Aufdickung kann zugleich als Auflagefläche für eine Zerlegerstufe dienen.

Fig. 13 zeigt eine Detailansicht des Gewindes 3. In diesem Ausführungsbeispiel dienen die Gewindetäler 24 als Belüftungswege 11. Wenn das sanitäre Einsetzteil 1 in eine Sanitärarmatur eingeschraubt wird, greifen Zahnflanken eines Gegengewindes nicht bis in die Gewindetäler 24, so dass dort genug Raum für den Belüftungsweg 11 bleibt.

Es wird ein sanitäres Einsetzteil 1 vorgeschlagen, insbesondere ein Strahlregler 2, umfassend ein Gewinde 3, eine Außenseite 4, einen Innenraum 5, eine Wandung 6, wobei die Wandung 6 wenigstens eine Belüftungsöffnung 7 hat, wobei die Belüftungsöffnung 7 die Außenseite 4 mit dem Innenraum 5 verbindet, eine Abströmseite 8, wobei das sanitäre Einsetzteil 1 wenigstens einen Belüftungsweg 11 aufweist, wobei der Belüftungsweg 11 die Abströmseite 8 und die Belüftungsöffnung 7 verbindet, dadurch gekennzeichnet, dass der Belüftungsweg 11 an der Außenseite 4 des sanitären Einsetzteils 1 zumindest abschnittsweise in einem von dem Gewinde 3 eingenommenen Axialbereich 12 verläuft.

### Bezugszeichenliste

- 1: sanitäres Einsetzteil
- 2: Strahlregler
- 3: Gewinde
- 4: Außenseite
- 5: Innenraum
- 6: Wandung
- 7: Belüftungsöffnung
- 8: Abströmseite
- 9: Zuströmseite
- 10: Strömungsrichtung
- 11: Belüftungsweg
- 12: Axialbereich
- 13: Breite des Belüftungswegs
- 14: Breite der Belüftungsöffnung
- 15: Tiefe des Belüftungswegs
- 16: Höhe des Gewindegangs
- 17: Gewindegang
- 18: Wandstärke
- 19: Gehäuseteil
- 20: Wandstärke
- 21: Gehäuseteil
- 22: Richtung
- 23: Gewindetiefe
- 24: Gewindetal
- 25: Dichtring
- 26: Kronenstruktur
- 27: Kronenvorsprung
- 28: umlaufender Rand
- 29: Auslaufstruktur
- 30: Mischstufe
- 31: Aufdickung

## Patentansprüche

1. Sanitäres Einsetzteil (1), insbesondere Strahlregler (2), umfassend:
- ein Gewinde (3),
- eine Außenseite (4),
- einen Innenraum (5),
- eine Wandung (6), wobei die Wandung (6) wenigstens eine Belüftungsöffnung (7) hat, wobei die Belüftungsöffnung (7) die Außenseite (4) mit dem Innenraum (5) verbindet,
- eine Abströmseite (8), wobei
- das sanitäre Einsetzteil (1) wenigstens einen Belüftungsweg (11) aufweist, wobei der Belüftungsweg (11) die Abströmseite (8) und die Belüftungsöffnung (7) verbindet,
**dadurch gekennzeichnet, dass** der Belüftungsweg (11) an der Außenseite (4) des sanitären Einsetzteils (1) zumindest abschnittsweise in einem von dem Gewinde (3) eingenommenen Axialbereich (12) verläuft.

2. Sanitäres Einsetzteil (1) nach Anspruch 1, **dadurch gekennzeichnet, dass** die Belüftungsöffnung (7) radial orientiert ist.

3. Sanitäres Einsetzteil (1) nach einem der vorangehenden Ansprüche, **dadurch gekennzeichnet, dass** der Belüftungsweg (11) zumindest teilweise im Gewinde (3) verläuft

4. Sanitäres Einsetzteil (1) nach einem der vorangehenden Ansprüche, **dadurch gekennzeichnet, dass** der Belüftungsweg (11) nach außen offen ausgebildet ist.

5. Sanitäres Einsetzteil nach einem der vorangehenden Ansprüche, **dadurch gekennzeichnet, dass** der Belüftungsweg (11) eine Breite (13) hat, die an der engsten Stelle nicht kleiner als eine Breite (14) der Belüftungsöffnung (7) ist.

6. Sanitäres Einsetzteil (1) nach einem der vorangehenden Ansprüche, **dadurch gekennzeichnet, dass** der Belüftungsweg (11) eine Tiefe (15) hat, die größer als eine Höhe (16) eines Gewindegangs (17) des Gewindes (3) ist.

7. Sanitäres Einsetzteil (1) nach einem der vorangehenden Ansprüche, **dadurch gekennzeichnet, dass** die Belüftungsöffnung (7) zumindest teilweise außerhalb und/oder zumindest teilweise innerhalb des von dem Gewinde (3) eingenommenen Axialbereichs (12) angeordnet ist.

8. Sanitäres Einsetzteil (1) nach einem der vorangehenden Ansprüche, **dadurch gekennzeichnet, dass** eine Wandstärke (18) eines die Außenseite (4) bildenden Gehäuseteils (19) durch den Belüftungsweg (11) gegenüber einer Wandstärke (20) des Gehäuseteils (21) außerhalb des von dem Gewinde (3) eingenommenen Axialbereichs (12) reduziert ist.

9. Sanitäres Einsetzteil (1) nach Anspruch 1, **dadurch gekennzeichnet, dass** der Belüftungsweg (11) das Gewinde (3) in einer Richtung (22) längs einer Strömungsrichtung (10) durch das sanitäre Einsetzteil (1) unterbricht.

10. Sanitäres Einsetzteil (1) nach einem der vorangehenden Ansprüche, **dadurch gekennzeichnet, dass** der Belüftungsweg (11) wenigstens einen Gewindegang (17) des Gewindes (3) schneidet.

11. Sanitäres Einsetzteil (3) nach einem der vorangehenden Ansprüche, **dadurch gekennzeichnet, dass** der Belüftungsweg (11) längs eines Gewindeganges (17), insbesondere durch einen Gewindegang (17), des Gewindes (3) ausgebildet ist.

12. Sanitäres Einsetzteil (1) nach einem der vorangehenden Ansprüche, **dadurch gekennzeichnet, dass** das Gewinde (3) eine Gewindetiefe (23) hat, die tiefer ist als eine Gewindetiefe eines Gegengewindes.

13. Sanitäres Einsetzteil (1) nach einem der vorangehenden Ansprüche, **dadurch gekennzeichnet, dass** der Belüftungsweg (11) in einem Gewindetal (24) des Gewindes (3) verläuft.

14. Verfahren zur Montage und/oder Demontage eines sanitären Einsetzteils (1) nach einem der vorangehenden Ansprüche, wobei wenigstens ein Finger des Montageteils zum Einbringen eines Drehmoments auf das sanitäre Einsetzteil (1) in den Belüftungsweg (11) eingeführt wird.

15. Verfahren nach Anspruch 14, **dadurch gekennzeichnet, dass** der wenigstens eine Finger bis in einen von dem Gewinde (3) eingenommenen Axialbereich (12) eingeführt wird.
